# EUROPÄISCHE PATENTSCHRIFT

(11) **EP 1 039 816 B1**
(45) Veröffentlichungstag und Bekanntmachung des Hinweises auf die Patenterteilung: **25.06.2003**
(21) Anmeldenummer: 99949277.0
(22) Anmeldetag: 20.10.1999
(51) Int. Cl.: A47C 1/032

(54) **STUHLMECHANIK**
CHAIR MECHANISM
MECANIQUE DE FAUTEUIL

(30) Priorität: 20.10.1998 WO PCT/IB98/01647
(43) Veröffentlichungstag der Anmeldung: 04.10.2000
(73) Patentinhaber: Vitra Patente AG, 4132 Muttenz (CH)
(72) Erfinder: BRÄUNING, Egon, D-79576 Weil am Rhein (DE)
(74) Vertreter: Ullrich, Gerhard, Dr.
(86) Internationale Anmeldenummer: IB9901720
(87) Internationale Veröffentlichungsnummer: WO00022961

(56) Entgegenhaltungen:
- EP-A- 0 114 600
- EP-A- 0 839 478
- WO-A-92/03072
- WO-A-92/20262
- WO-A-93/25121

## Beschreibung

### Anwendungsgebiet der Erfindung

Die Erfindung betrifft die eine Stuhlmechanik, insbesondere für einen drehbaren Bürostuhl mit einer im Untergestell vertikal angeordneten Gasfeder zur Einstellbarkeit der Höhe des Sitzes. Die Stuhlmechanik bewirkt, dass mit der rückwärtigen Neigung der Rückenstütze, was der Benutzer durch Gewichtsverlagerung initiiert, sich synchron die Sitzplatte absenkt.

### Stand der Technik

Geistig tätige Personen verbringen den überwiegenden Teil ihrer Arbeitszeit in sitzender Position. Besonders vorgebeugte Schreibhaltung über mehrere Stunden an einem Bildschirmarbeitsplatz führt zu beträchtlicher Beanspruchung des Skeletts, der Muskeln und des Gewebes des Rückens sowie der Nackenpartie. Hieraus ergaben sich vielfältige Anstrengungen, die Geometrie von Stühlen und deren Mechanik zu verbessern, um den Benutzer der jeweiligen Sitzhaltung entsprechend wirksamer zu entlasten. Ein entscheidender Entwicklungsschritt gelang mit Synchronmechaniken, wo bei Verstellung der Rückenstütze, über Hebel- und Gelenkverbindungen, der Sitz synchron folgt und sich bei jeder Neigungungsposition der Rückenstütze eine ergonomisch angepasste Lage der Sitzfläche einstellt. Eine derartige Synchronmechanik ist in der CH-A-629 945 offenbart. Diese Mechanik erlaubt dem Benutzer, sich aus der aufrechten Arbeitshaltung durch Verlagern des Körpergewichts nach hinten und Druck gegen die gedämpft abgefederte Rückenlehne in eine rückwärts geneigte Relaxposition - z.B. bei einem längeren Telefonat - zu begeben. Der Sitz folgt der sich neigenden Rückenlehne, so dass sich für den Benutzer eine nach hinten gelehnte, entlastende Ruhestellung ergibt. Diese Stühle gestatten einen leichten und häufigen Wechsel in eine entspannende Benutzerposition.

Zumeist jedoch ist Büroarbeit nicht in entspannt zurück gelehnter Position zu leisten, sondern in nach vorn gebeugter Haltung, um in Kontakt mit den auf dem Arbeitstisch liegenden Unterlagen zu sein. Um den Druck des Sitzes gegen die Unterschenkel zu vermindern und den Benutzer zum Aufrichten seiner Wirbelsäule zu veranlassen, wurden Mechaniken vorgeschlagen, bei denen in nach vorn geneigter Haltung durch die Gewichtsverlagerung eine Absenkung der vorderen Sitzfläche erfolgt. Ausserdem versuchte man durch spezielle Formgebung der Rückenlehne mit einer Lumbalstütze und zumeist gleichzeitigem Anheben der hinteren Sitzfläche das schädliche Rückwärtsrollen des Beckens und gekrümmte Rückenhaltung zu verhindern. Die Rückenlehne stützt jedoch nur, wenn man gänzlich im Stuhl sitzt und betonten Kontakt mit der Rückenlehne hat. In der Realität findet keine Stützung der Rückenpartie statt, da zumeist nahe der Vorderkante des Stuhls gesessen wird. Somit schlug die EP-B-0 592 369 eine Synchronmechanik vor, wo in vorgebeugter und aufrechter Sitzhaltung sich der Sitz vorn absenkt und bei Gewichtsverlagerung der Benutzer in eine rückwärts geneigte Entspannungsposition gleitet.

Für die Funktion einer Stuhlmechanik sind die verwendeten Federn von massgeblicher Bedeutung. Zur Ausführung der Synchronbewegung zwischen Rückenstütze und Sitzplatte werden vielfach Gasdruckfedern eingesetzt, die zur Verbesserung der Kinematik oft mit Schraubendruckfedem gekoppelt sind (z.B. CH-A-629 945). Gasdruckfedern bringen jedoch mehrere Nachteile; sie erhöhen den Kostenaufwand für den gesamten Stuhl beträchtlich und müssen zur Erzielung eines günstigen Bewegungsablaufs mit mechanischen Federn gekoppelt werden, was die Konstruktion weiter verteuert und verkompliziert. Ferner haben Gasdruckfedern durch den Verschleiss an den Abdichtungen nur eine begrenzte Standzeit. Mit der WO-A-92/03072 wurde daher vorgeschlagen, für die Abfederung bei der Synchronbewegung eine mechanische Feder in Form eines Torsionsstabes einzusetzen.

In der WO-A-93/25121 wird die Verwendung einer Gummifeder mit einem eingebetteten Stahlkern und einem äusseren Stahlmantel vorgeschlagen, wobei der innere Stahlkern auf Torsion beansprucht wird. Der Einsatz einer solchen Gummifeder bringt in der Normalstellung des Sitzes eine zu geringe Steifheit wodurch diese Sitzposition die gewünschte Stabilität nicht in vollem Masse aufweist. Dies zu verbessern gelingt nicht mit der konzipierten Positionierung der Drehachsen, d.h, einer etwa mittigen, schauckelförmigen Aufhängung der Sitzplatte und dem Anlenken der Sitzplatte im hinteren Bereich.

### Aufgabe der Erfindung

Mit der stetigen Zunahme von Bildschirmarbeitsplätzen wird man mehr zu aufrechter Sitzhaltung mit permanent angespannter Nackenpartie gezwungen, um das Geschehen auf dem Bildschirm zu verfolgen. Somit wandelt sich für viele Menschen die typische Arbeitshaltung und folglich stellen sich veränderte Anforderungen an die Mechanik eines Stuhls zur Optimierung seines kinetischen Verhaltens. Die bisherigen Synchronmechaniken sind für Benutzer vorteilhaft, deren Arbeitsaufgaben einen häufigen Haltungswechsel zulassen, nämlich zwischen vorgebeugtem, aufrechtem und zurück gelehntem Sitzen. Für anhaltendes Sitzen an einem Bildschirmarbeitsplatz sind die bekannten Konstruktionen jedoch noch nicht ideal.

Der Erfindung liegt daher die Aufgabe zugrunde, eine Mechanik zu schaffen, mit der eine für den Körper weitgehend belastungsfreie, zurück gelehnte Sitzposition mit einem weiten öffnungswinkel zwischen Sitz- und Rückenfläche als ständige Arbeitshaltung gestaltet wird. In der vorderen Sitzposition muss eine wirksame Stützung des Lumbalbereichs realisiert sein, während in der zurück gelehnten Sitzposition ein partielles Einsinken in den Stuhl entspanntes Sitzen bieten soll, ohne dabei den Blickwinkel wesentlich ändern zu müssen. In der entspannten, zurück gelehnten Sitzposition soll die Mechanik sowie der gesamte Stuhlaufbau dem Benutzer im Stuhl zugleich eine gewisse Beweglichkeit ermöglichen und eine spürbare Stützung der Schulter erbringen. Der Sitz und die Rückenlehne sollen in der Höhe einstellbar sein. Gewünscht ist zudem die Regulierbarkeit der Sitztiefe und die Intensität der Lumbalstützung sowie eine einstellbare Nackenstütze. In Serie soll der Stuhl auf rationelle Weise und zu günstigen Kosten produziert werden können. Schliesslich muss die Konstruktion ein dem Zeitgeschmack entsprechendes Design ermöglichen.

### Übersicht über die Erfindung

Die Stuhlmechanik des Sitzes ruht auf einem Untergestell mit einem auf den Boden aufsetzenden Fuss - zumeist ein normierter fünfarmiger Sternfuss - und einer vertikal angeordneten Gasfeder mit teleskopisch ausfahrbarer Kolbenstange zur Höheneinstellung des Stuhls. Der Sitz mit dem zuunterst angebrachten Sitzträger ist als Baueinheit auf die Kolbenstange aufgesetzt. Durch den Sitzträger erstreckt sich die horizontale Haupdrehachse mit der darauf positionierten Torsionsfeder, vorzugsweise eine Gummifeder. An der Torsionsfeder greift der gegen den Widerstand der Torsionsfeder um die Hauptdrehachse schwenkbare Rückenträger an. Der Stuhl besitzt ferner eine Sitzplatte zur Aufnahme eines Sitzpolsters mit eventueller Zwischenlage eines Polsterträgers. Die Sitzplatte ist einerseits auf einer horizontalen hinteren Drehachse am Rückenträger angelenkt und andererseits auf einer horizontalen vorderen Drehachse mit einem Gelenk verbunden. Das Gelenk steht auf einer horizontalen feststehenden Drehachse mit dem Sitzträger in Verbindung. Rückenträger und Sitzplatte führen beim Verschwenken zwischen einer *Vertikalposition* und einer *Neigungsposition* synchrone Positionsänderungen aus.

Das Wesen der Erfindung besteht darin, dass parallel zur Torsionsfeder und in addierender Wirkung zum Widerstand der Torsionsfeder eine weitere mechanische Feder vorgesehen ist. Die Parallelfeder ist vorzugsweise eine Schraubenfeder, die man in zwei symmetrisch angeordnete Teile separieren kann. Entscheidend für die Eigenschaften der Mechanik sind auch die Positionen der Drehachsen, welche sämtlich unterhalb der Sitzplatte liegen. Die vordere Drehachse - als Verbindung zwischen Sitzplatte und Gelenk - ist nahe der Vorderkante der Sitzplatte vorgesehen, wobei die vordere Drehachse im Radius und Teilkreis um die feststehende Drehachse - als Verbindung zwischen Gelenk und Sitzträger - schwenkbar ist. Die hintere Drehachse - als Verbindung zwischen Sitzplatte und Rückenträger -, liegt nahe der Hinterkante der Sitzplatte, wobei die hintere Drehachse im Radius und Teilkreis um die Hauptdrehachse schwenkbar ist. Die Hauptdrehachse ist zwischen und unterhalb der vorderen und der hinteren Drehachse positioniert.

Vorzugsweise sollte die feststehende Drehachse oberhalb der Ebene der Hauptdrehachse liegen und in der *Vertikalposition* des Stuhls die vordere Drehachse annähernd senkrecht über der feststehenden Drehachse sein. In der maximalen *Neigungsposition* sollte die hintere Drehachse zumindest bis nahe auf die Ebene der Hauptdrehachse abgesenkt werden können. In der *Vertikalposition* des Stuhls ist die vordere Drehachse in Relation zur Hauptdrehachse der feststehenden Drehachse vorgelagert. Ausgehend von dieser Stuhlposition liegt der Horizontalabstand zwischen feststehender Drehachse und Hauptdrehachse sowie zwischen der Hauptdrehachse und der hinteren Drehachse in einem Grössenverhältnis von bereichsweise 1:2. Die Sitzplatte nimmt in der maximalen *Neigungsposition* eine Schräglage im Bereich von 15° ein.

Die an sich herkömmliche Torsionsfeder besteht aus dem inneren Stahlkern, der auf den Stahlkern fest aufgebrachten Gummischicht und dem auf die Gummischicht fest aufgebrachten äusseren Stahlmantel. Durch den Stahlkern, der auf der Hauptdrehachse liegt, erstreckt sich ein mehrkantiger Durchgang, in den ein komplementär mehrkantiger Mitnehmerstab eingesetzt ist. Der Mitnehmerstab steckt mit seinen äusseren Enden in den mit Innenmehrkant versehenen freien Enden des mit zwei Trägerarmen gabelförmig ausgebildeten Rückenträgers. Am äusseren Stahlmantel der Torsionsfeder ist zur Einstellung ihrer Vorspannung ein verstellbares Zugelement befestigt.

Die Parallelfeder ist auf der vorderen Drehachse angeordnet und stützt sich als Schraubenfeder mit einem Ende unterhalb der Sitzplatte ab, während das andere Ende der Schraubenfeder an einem Vorspannbolzen fixiert ist. Der Vorspannbolzen liegt auf der vorderen Drehachse, ist fest in das Gelenk eingesetzt und steckt drehbar in an der Unterseite der Sitzplatte vorhandenen vorderen Gelenkansätzen. Gelenk, Vorspannbolzen, Schraubenfeder und die paarweisen Gelenkansätze sind jeweils zweifach vorhanden und symmetrisch zur Torsionsfeder angeordnet.

Der Rückenträger besitzt zwischen seinen zwei Trägerarmen eine unterhalb der Sitzplatte angeordnete Lagerpfanne, durch die sich die hintere Drehachse erstreckt und auf der, auf einem Achsstab gesteckt, an der Unterseite der Sitzplatte vorhandene hintere Gelenkansätze angelenkt sind. Oberhalb der Sitzplatte vereinigen sich beide Trägerarme in einer U-förmigen Führung, die der höhenverstellbaren Aufnahme einer Rückenstütze dient. Der Sitzträger besteht zunächst aus dem mittleren Hülsenkörper mit der durchlaufenden Hauptdrehachse zur Aufnahme der Torsionsfeder. Hinten an den Hülsenkörper setzt der Aufsteckflansch mit seiner auf der Vertikalachse verlaufenden Konusbohrung zum Aufsetzen auf die Kolbenstange der Gasfeder an. Vorn an den Hülsenkörper setzt der Lagerflansch an. Dieser besitzt eine auf der feststehenden Drehachse und parallel zur Hauptdrehachse verlaufende Durchgangsbohrung zur Aufnahme eines Achsstabes, auf dem beidseits des Lagerflansches die Gelenke angeordnet sind. Zum Anbringen des Zugelements auf dem äusseren Stahlmantel der Torsionsfeder hat der Hülsenkörper eine Aussparung.

Die Rückenstütze besteht zunächst aus dem unteren Basisholm zum Einsetzen in die Führung am Rückenträger und einem am Basisholm ansetzenden, sich aufwärts erstreckenden Mittelholm. Zwei symmetrisch zwischen Basisholm und Mittelholm bogenförmig und horizontal abgehende Lumbalausleger dienen zum Halten und Aufspannen einer flexiblen Rückenschale. Oben vom Mittelholm gehen zwei sich Y-förmig öffnende Stützarme ab. Die freien Enden der Lumbalausleger weisen Durchgangsbohrungen zum Befestigen einer Rückenschale auf, während die Enden der Stützarme in an der Rückenschale vorhandenen Taschen eingesteckt sind. Eine in der Neigung verstellbare Kopfstütze kann man an der Rückenstütze anbringen. Die Spannung der Rückenschale im Lumbalbereich kann mittels in den Lumbalausleger angeordneten Exzentern variabel eingestellt werden. Auf der Benutzerseite ist die Rückenschale gänzlich mit einem Bezug überspannt, auf der rückwärtigen Seite partiell, wobei zur Fixierung des Bezugs eine ausgebildete Tasche und Schnellverschlüsse vorgesehen sind. Die Kopfstütze lässt sich in einem gewünschten Anstellwinkel und wählbarer Höhe einstellen.

Die essentiellen Vorteile der erfindungsgemässen Stuhlmechanik liegen im grossen Öffnungswinkel zwischen Sitzplatte und Rückenstütze in der *Neigungsposition*, dem einstellbaren Reaktionsvermögen des Stuhls bei Gewichtsverlagerungen durch den Benutzer, der weichen, nachgiebigen Sitzschale, so dass die entspannende *Neigungsposition* als anhaltende Arbeitshaltung eingenommen werden kann. Mit der in der Intensität einstellbaren Lumbalstützung, der wählbaren Höheneinstellung der Rückenstütze und einer im Anstellwinkel variabel einstellbaren Kopfstütze ergibt sich ein hoher Sitzkomfort, der besonders bei Arbeiten mit einem Keyboard und an Bildschirmarbeitsplätzen zur Geltung kommt. In der *Neigungsposition* senkt sich die Vorderkante der Sitzplatte ab und der ganze Sitz fährt tief nach hinten. Damit erhält der Benutzer für seinen Körper durch die optimale Sitztiefe eine wirksame Unterstützung für seinen Rücken und die Schultern, ohne den Blickkontakt zu seinem Bildschirm zu verlieren und die Nackenmuskulatur anzustrengen. Die vorzugweise netzförmige Bespannung der Rückenschale - und eventuell auch des Kopfpolsters und der Armstützen - bewirkt ein angenehmes Sitzklima sowie einen dekorativen Effekt.

### Kurzbeschreibung der beigefügten Zeichnungen

Es zeigen:
- Figur 1A:: einen erfindungsgemässen Stuhl als Ganzes in *Vertikalposition* und seitlicher Perspektivansicht;
- Figur 1B:: den Stuhl gemäss Figur 1A in Perspektivansicht von hinten;
- Figur 1C:: den Stuhl gemäss Figur 1A als Explosivdarstellung in Baugruppen mit Armlehne;
- Figur 2A:: einen Rückenträger, eine Rückenstütze und eine Kopfstütze in Explosivdarstellung;
- Figur 2B:: den Rückenträger und die Rückenstütze aus Figur 2A mit bespannter Rückenschale;
- Figur 3A:: die Anordnung unter der Sitzplatte auf der Höhengasfeder mit Rückenträger;
- Figur 3B:: die Anordnung gemäss Figur 3A als Explosivdarstellung;
- Figur 3C:: die Baueinheit aus Rückenträger, Sitzplatte und Gummifeder auf die Höhengasfeder aufgesetzt in *Vertikalposition* im Teilschnitt;
- Figur 3D:: die Baueinheit gemäss Figur 3C im perspektivischen Teilschnitt;
- Figur 4:: die Gummifeder mit Gehäuse aus Figur 3A in Explosivdarstellung;
- Figur 5:: die Baueinheit gemäss Figur 3C im Bewegungsablauf zwischen der *Montageposition* über die *Vertikalposition* zur *Neigungsposition*;
- Figuren 6A bis 6D:: die Funktionsweise der Verstellung der Sitztiefe
- Figur 6A:: einen Schnitt aus Figur 3A auf der Linie A-A mit arretiertem Stellhebel;
- Figur 6B:: die Darstellung gemäss Figur 6A mit gelöstem Stellhebel;
- Figur 6C:: einen Schnitt aus Figur 3A auf der Linie B-B mit maximal nach vorn gezogenem Polsterträger und arretiertem Stellhebel; und
- Figur 6D:: die Darstellung gemäss Figur 6C mit maximal nach hinten geschobenem Polsterträger und gelöstem Stellhebel.

### Ausführungsbeispiel

Mit Bezug auf die beiliegenden Zeichnungen erfolgt nachstehend die detaillierte Beschreibung eines Ausführungsbeispiels zur erfindungsgemässen Stuhlmechanik.

Für die gesamte weitere Beschreibung gilt folgende Festlegung: sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder späteren Figurenbeschreibungen Bezug genommen. Im Interesse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### Figuren 1A und 1B

Der gesamte Stuhl gliedert sich in zwei Ebenen, das an sich bekannte Untergestell **U** und den auf das Untergestell **U** aufgesetzten Sitz **S**, welcher die Erfindung verkörpert. Das Untergestell **U** besteht aus einem typischen fünfarmigen Sternfuss **1** mit an den Enden der Arme **10** angesetzten Rollen **11,** die auf den Boden aufsetzen. Das Zentrum des Sternfusses **1** wird von einem Hülsenstück **12** gebildet, in welchem senkrecht eine Gasfeder **13** eingesetzt ist. Aus der Gasfeder **13** ragt auf der Achse **A** eine teleskopisch ausfahrbare Kolbenstange **14** heraus, auf die der Sitzträger **2**, welche das Basisteil des gesamten Sitzes **S** darstellt, aufgesetzt ist. Der Sitz **S** ist sowohl um die Achse **A** drehbar als auch mit dem Aus- bzw. Einfahren der Kolbenstange **14** auf der Achse **A** in der Höhe verstellbar.

Der Sitzträger **2** besteht aus einem mittleren Hülsenkörper **20**, einem nach hinten ragenden Aufsteckflansch **21** sowie einem vorn ansetzenden Lagerflansch **22.** Durch den Hülsenkörper **20** erstreckt sich die horizontale Hauptdrehachse **A1,** auf der eine herkömmliche Gummifeder **3** aufgenommen wird. Durch den Aufsteckflansch **21** verläuft die vertikale Achse **A** und durch den Lagerflansch **22** eine zur Hauptdrehachse **A1** parallele Drehachse **A2.** Der Stuhl setzt sich ferner aus einem Rückenträger **4,** einer Rückenstütze **5,** einer Kopfstütze **6,** einer Rückenschale **7,** einer Sitzplatte **8** sowie den als Option ansetzbaren, nicht dargestellten Armlehnen zusammen. Auf der Sitzplatte **8** ist zur unmittelbaren Aufnahme des Sitzpolsters **801** ein Polsterträger **80** angeordnet. Der Sitzträger **2** mit der eingesetzten Gummifeder **3** sind unterhalb der Sitzplatte **8** positioniert, wobei die Hauptdrehachse **A1** quasi parallel zur Vorderkante **810** der Sitzplatte **8** liegt.

Auf der Hauptdrehachse **A1** ist der Rückenträger **4** befestigt, welcher mit seinen beiden Trägerarmen **40** gabelförmig beidseits der Gummifeder **3** ansetzt und sich von unterhalb der Sitzplatte **8** gebogen im Abstand zur Hinterkante **811** der Sitzplatte **8** aufwärts erstreckt. Über dem Niveau der Sitzplatte **8** vereinigen sich die Trägerarme **40** zu einer Führung **41**, in der die in der Höhe verstellbare Rückenstütze **5** mit deren unterem Basisholm **50** gehaltert ist. Die eingestellte Höhe wird mittels einer die Führung **41** des Rückenträgers **4** durchgreifenden Klemmschraube **42** fixiert. Oberhalb des Basisholms **50** gehen symmetrisch, etwa horizontal und einen Bogen bildend, zwei Lumbalausleger **51** ab, die mit ihren äusseren Enden an der Rückenschale **7** in deren unteren Lumbalbereich **70** befestigt sind. Die Lumbalausleger **51** umfassen den Lumbalbereich **70** der Rückenschale **7,** wobei man im Lumbalbereich **70** vertikale Dehnungsschlitze zur Erhöhung der Elastizität der Rückenschale **7** vorsehen könnte. Oberhalb der Lumbalausleger **51** hat die Rückenstütze **5** die Form eines Ypsilons mit einem unteren Mittelholm **52** und zwei flügelartig ausgestreckten Stützarmen **53**, deren Enden in Taschen **710** eingesteckt sind, welche sich in den oberen Ecken auf der Hinterseite der Rückenschale **7** befinden. Wo die Stützarme **53** vom Mittelholm **52** abzweigen, ist die Vertikalstrebe **60** der Kopfstütze **6** angesetzt. Oben an der Vertikalstrebe **60** wird ein dem Hinterkopf des Benutzers zugewandtes Kopfpolster **61** gehaltert, wobei die Neigung der Vertikalstrebe **60** verstellbar ist.

Unterhalb der Sitzplatte **8** sind nahe der Vorderkante **810** und nahe der Hinterkante **811** paarweise zueinander beabstandete Gelenkansätze **820,821** angeordnet. Am Lagerflansch b des Sitzträgers **2** sind an dessen Drehachse **A2** Gelenke **9** angeordnet, die an die vorderen Gelenkansätze **820** mit der horizontalen Drehachse **A3** übergreifen. Auf einer horizontalen Drehachse **A4** sind die hinteren Gelenkansätze **821**, welche nahe der Hinterkante **811** der Sitzplatte **8** liegen, jeweils mit einem Trägeram **40** des Rückenträgers **4** verbunden. Werden Rückenträger **4** und Rückenstütze **5** nach hinten geneigt, so erfolgt eine synchrone Absenkung und Mitnahme der Sitzplatte **8** nach hinten.

Zum Überziehen über die Rückenschale **7** ist ein Bezug **73** vorgesehen, der unten eine nach rückwärts gewandte und nach oben offene Tasche **730** aufweist. In diese Tasche **730** ist die Unterkante **72** der Rückenschale **7** bis etwa zum Lumbalbereich **70** eingesteckt. Der Bezug **73** überspannt die Vorderseite der Rückenschale **7** gänzlich und besitzt eine Oberpartie **731** zum Umschlagen um die Oberkante **71** sowie zwei Lateralpartien **732** zum Umschlagen um beide Seitenkanten der Rückenschale **7**. Zwischen der Oberpartie **731** und den beiden Lateralpartien **732** verlaufen Aussparungen **733,** so dass im umgeschlagenen Zustand die an der Rückenschale **7** vorgesehenen Taschen **710** zum Einstecken der Enden **530** der Stützarme **53** zugänglich bleiben. Zwischen der Oberpartie **731** und der jeweils angrenzenden Lateralpartie **732** ist eine Schnellschlussverbindung **734 -** z.B. eine Haken- oder Klettverbindung - vorgesehen, welche die Stützarme **53** untergreift. Die Lateralpartien **732** überspannen auch nicht die an der Rückenschale **7** befestigten Enden der Lumbalausleger **51,** wodurch das Mittelfeld der Rückenschale **7** hinten unbedeckt bleibt. Mit gelösten Schnellschlussverbindungen **734** lässt sich der Bezug **73** daher bei der Montage rasch auf die Rückenschale **7** aufziehen bzw. zum Zweck der Reinigung oder Erneuerung ebenso rasch abnehmen.

### Figur 1C

In grössere Baugruppen zerlegt, erkennt man das Untergestell **U** mit dem Strernfuss **1** und der darin vertikal und zentrisch eingesetzten Gasfeder **13** für die Höheneinstellung des Sitzes **S.** Vom Sitz **S** sieht man die Sitzplatte **8** unterhalb welcher sich der wesentliche Teil der Stuhlmechanik befindet und der nach oben ragende Rückenträger **4** befestigt ist. Auf die Sitzplatte **8** wird die in der Sitztiefe verstellbare Polsterplatte **80** aufgesetzt, welche das Sitzploster **801** und einen dieses überspannenden Überzug **802** trägt. Abgebildet sind femer die Rückenschale **7** sowie die Kopfstütze **6** mit dem Kopfpolster **61** und der sich zur Befestigung an der Rückenstütze **5** nach unten erstreckenden Vertikalstrebe **60**. Praktisch und dekorativ ist es, das Kopfpolster **61** mit einem schnell wechselbaren Überzug **610** zu versehen, optisch effektvoll z.B. einer Netzbespannung.

Zur Vervollkommnung des Stuhls kann dieser mit seitlich angeordneten Armlehnen **65** ausgestattet werden, deren bügelförmig nach oben weisende Tragarme **66** vorzugsweise ebenfalls unterhalb der Sitzplatte **8** angebracht sind. Oben besitzt der Tragarm **66** eine Stelleinrichtung **67** zur Verstelllung der Höhe und der Neigung der eingesteckten Armstützen **68.** Die Armstütze **68** weist eine die Stelleinrichtung **67** durchragende vertikale Trägerstrebe **69**, eine Stützplatte **680** und das darauf angeordnete Polster **681** auf. Vorzugsweise ist dieses Polster **681** mit einem Überzug **682** versehen, z.B. ebenfalls einer dekorativen Netzbespannung.

### Figur 2A

Zwischen den unterhalb der Führung **41** am Rückenträger **4** gabelförmig ansetzenden beiden Trägerarmen **40** ist eine kastenförmige, nach oben offene Lagerpfanne **43** angeordnet, in deren beiden Seitenwänden **430 -** diese liegen an den Trägerarmen **40** an - zwei zueinander fluchtende Bohrungen **431** vorgesehen sind, die auf der Drehachse **A4** positioniert sind. Zwischen den Seitenwänden **430** erstrecken sich eine vordere und eine hintere Querwand **432,433.** In die Lagerpfanne **43** hinein ragenden die hinteren Gelenkansätze **821,** welche von der Sitzplatte **8** stammen. Ein Achsstab **44** wird durch die Bohrungen **431** in der Lagerpfanne **43** und in den Gelenkansätzen **821** vorhandenen komplementären Bohrungen geschoben, so dass auf der Achse **A4** die Sitzplatte **8** am Rückenträger **4** drehbar befestigt ist. Zur Fixierung des Achsstabes **44** verwendet man z.B. je eine seitliche, sich von aussen gegen die Seitenwände **430** abstützende Verschraubung **440.**

Die vordere Querwand **432** ist den freien Enden der Trägerarme **40** zugewandt, durch die die Hauptdrehachse **A1** verläuft, während die hintere Querwand **433** der vorderen Querwand **432** gegenüber liegt und der Führung **41** des Rückenträgers **4** zugewandt ist. In der hinteren Querwand **433** ist von oben eine Vertiefung **435** eingearbeitet, um einen Vorspannkeil **45** (s. Figur 3B) aufzunehmen, dessen Funktion später erläutert wird. Die freien Enden der Trägerarme **40** weisen auf der Hauptdrehachse **A1** je einen durchgehenden Innenmehrkant **401** auf, wobei durch beide Innenmehrkante **401** und die Gummifeder **3** ein Mitnehmerstab **46** aus Mehrkantprofil drehstabil eingesteckt wird. Man befestigt den Mitnehmerstab **46** z.B. mit je einer seitlich, sich von aussen gegen die Trägerarme **40** abstützenden Verschraubung **460**.

Zum Durchtritt der Klemmschraube **42** besitzt die U-profilierte und zum Sitz **S** hin offene Führung **41** eine Durchgangsbohrung **410** und komplementär dazu ist im Basisholm **50** der Rückenstütze **5** ein Langloch **500** mit vertikaler Ausdehnung vorhanden. Die Höhenverstellung der Rückenstütze **5** kann somit innerhalb des Langlochs **500** erfolgen. Die sich nach beiden Seiten der Rückenstütze **5** erstreckenden Lumbalausleger **51** weisen an ihren freien Enden Durchgangsbohrungen **510** auf. Für das Zusammenwirken mit den Lumbalauslegern **51** sind zwei Exzenter **55** vorgesehen, welche aus einem zu ergreifenden Drehknopf **550,** einer in die Durchgangsbohrungen **510** einsetzbaren Zylinderpartie **551** sowie einem die Zylinderpartie **551** exzentrisch durchragenden Spannbolzen bestehen. Mit Drehen der Exzenter **55** wird der Abstand zwischen beiden Spannbolzen verändert wird und damit ist die Spannung im Lumbalbereich **70** der Rückenschale **7** einstellbar. Mit weicherer Spannung wird für den Benutzer der Lumbalbereich **70** der Rückenschale **7** elastisch nachgiebiger. Die Spannbolzen greifen in die Rückenschale **7** ein, so dass Rückenstütze **5** und Rückenschale **7** miteinander fest verbunden sind.

Am Mittelholm **52** der Rückenstütze **5** ist nahe der Abzweigung der Stützarme **53** ein Schraubenloch **520** vorhanden, das zur Befestigung der Kopfstütze **6** dient. Die freien Enden **530** der Stützarme **53** könnten auch Durchgangsbohrungen aufweisen, um Schrauben zur Befestigung an der Rückenschale **7** einsetzen zu können. Vorteilhaft sind die Enden **530** aber in Taschen **710** eingesteckt, welche sich auf der Hinterseite der Rückenschale **7**, in den oberen Ecken befinden.

### Figur 2B

Zur verbesserten Klimatisierung der Rückenschale **7** ist diese mit einem schnell wechselbaren, dekorativen Bezug **73,** z.B. einem Netz, überspannt. Durch die Spannung des Bezuges **73** liegt dieser ohne Belastung im Mittelbereich der, vom Benutzer gesehen, konkav gekrümmten Rückenschale **7** nicht auf dieser auf. Somit hebt sich der Bezug **73** von der Rückenschale **7,** sobald der Benutzer keinen Druck mehr ausübt, ab. Damit können sowohl die Rückenschale **7** als auch der Bezug **73** atmen und aufgenommene Feuchtigkeit abgeben. Überdies entsteht ein dekorativer optischer Effekt. Die Seitenwände **430** der Lagerpfanne 43 sind simsförmig konturiert, so dass dem dort aufgesetzten Tragarm **66** der Armlehne **65** durch Formschluss und Anschlag ein besonders guter Halt verliehen wird.

### Figuren 3A und 3B sowie 6A bis 6D

Dieses Figurenpaar dient nur der Illustration des Aufbaus der Stuhlmechanik sowie im Zusammenhang mit der Figurenfolge 6A bis 6D der Beschreibung der Stelleinrichtung für die Sitztiefe. In der Sitzplatte **8** ist ein zweifach abgewinkelter Hebel **803** angeordnet, dessen Griffteil **804** zur Betätigung durch den Benutzer seitlich herausragt und dessen plattenförmiges Arretierteil **805** in einer Aussparung **812** der Sitzplatte **8** zu liegen kommt. Unterhalb des Arretierteils **805** sitzt eine Federzunge **806,** die sich an der Sitzplatte **8** abstützt und so das Arretierteil **805** mit Vorspannung nach oben drückt. Auf dem Arretierteil **805** sitzen drei in einer Reihe nach oben ragende Nasen **807** für den Eingriff in ein komplementäres Lochraster **800** unterhalb des Polsterträgers **80** (s. Figuren 6A bis 6D). Bei Betätigung des Hebels **803** kommen die Nasen **807** und das Lochraster **800** ausser Eingriff, so dass der Polsterträger **80** in der Sitztiefe in Stufen von einer maximal vorderen Position (s. Figur 6C) bis in eine maximal hintere Positon (s.Figur 6D) verschiebbar ist. Ein solcher Stellbereich könnte z.B. 50 mm in 5 Stufen je 10 mm umfassen.

Die Sitzplatte **8** hat seitlich überstehende, nach unten freigeschnittene Kanten **814**, welche vom aufgesetzten Polsterträger **80** mit an seiner Unterseite angeordneten eingewinkelten Krallen **808** unterfasst werden, so dass der Polsterträger **80** in der Sitztiefe auf der Sitzplatte **8** geführt wird. Im vorderen Bereich hat der Polsterträger **80** an seiner Unterseite eine Anschlagkante **809**, welche bei der maximal hinteren Position des Polsterträgers **80** gegen die Vorderkante **810** der Sitzplatte **8** stösst. Zur Begrenzung bei der maximal vorderen Position sind auf der Oberseite der Sitzplatte **8**, nahe deren Hinterkante **811**, zwei zueinander beabstandete Anschlagnocken **813** vorgesehen, gegen welche der völlig vorgezogene Polsterträger **80** anstösst (s. Figuren 3A und 3B).

### Figuren 3C bis 4

Die Sitzplatte 8 gemäss den Figuren 3C und 3D ist gegenüber den Figuren 3A und 3B eine vereinfachte Ausführung ohne die Möglichkeit der Verstellung der Sitztiefe. Die Gummifeder **3** hat die Gestalt einer Rolle und ist dreischichtig aufgebaut. Ein innerster Stahlkern **30** hat einen auf der Hauptdrehachse **A1** liegenden mehrkantigen Durchgang **300 -** z.B. sechskantig - zur formschlüssigen Aufnahme des Mitnehmerstabes **46**. Der in der Gummifeder **3** steckende Mitnehmerstab **46** sitzt beidseitig drehstabil im Innenmehrkant **401** am freien Ende der Trägerarme **40.** Auf den Stahlkern **30** ist eine Gummischicht **31** aufgebracht, die von einem äusseren Stahlmantel **32** umgeben wird. Vom Stahlmantel **32** ragen Mitnehmer **320** in die Gummischicht **31** hinein. Diese Gummifeder **3** steckt im Hülsenkörper **20** des Sitzträgers **2,** wobei zur Verminderung der Reibung mit der Innenwandung des Hülsenkörpers **20** auf den Stahlmantel **32** Gleitringe **33 -** z.B. aus Kunststoff - aufgebracht sein können. Der am Sitzträger **2** nach hinten weisende Aufsteckflansch **21** weist auf der Achse A eine vertikale Konusbohrung **210** auf, in die die obere Partie der aus der Gasfeder **13** ausfahrbaren Kolbenstange **14** eingesteckt ist. Axial aus der Kolbenstange **14** ragt die Ventilstange **15** heraus, bei deren Betätigung, je nach Belastung des Sitzes **S**, die Kolbenstange **14** ein- oder ausfährt. Die Ventilstange **15** wird auf herkömmliche Weise über einen nicht dargestellten Schalthebel betätigt, der in der Regel unter der Sitzplatte **8** vorgesehen ist.

Gegenüber dem Aufsteckflansch **21** ist vom Hülsenkörper **20** nach vorn weisend der Lagerflansch **22** angeordnet, durch den sich auf der Drehachse **A2** die Durchgangsbohrung **220** erstreckt. Zwischen dem Aufsteckflansch **21** und dem Lagerflansch **22** besitzt der Hülsenkörper **20** eine Aussparung **200** zum Einsetzen eines Zugelements **23,** das auf dem äusseren Stahlmantel **32** , z.B. durch eine Schraubverbindung **230**, befestigt ist. In das Zugelement **23** ist ein Zugbolzen **24** eingehängt, wobei der Zugbolzen **24** den Lagerflansch **22** durchragt und auf den Zugbolzen **24** ein sich am Lagerflansch **22** abstützendes Handrad **26** aufgeschraubt ist. Mit dem Aufschrauben des Handrads **26** wird das Zugelement **23** zum Lagerflansch **22** hin gezogen und damit die Gummifeder **3** mehr vorgespannt.

Auf der Drehachse **A2,** beidseits des Lagerflansches **22** sind die drehbaren Gelenke **9** angeordnet, welche auf die Drehachse **A3** übergreifen und dort mit den vorderen Gelenkansätzen **820** auf der Unterseite der Sitzplatte **8** drehbeweglich verbunden sind. Die hinten an der Unterseite der Sitzplatte **8** vorhandenen Gelenkansätze **821** sind auf der Drehachse **A4** in der Lagerpfanne **43** angelenkt, die zwischen den Trägerarmen **40** des Rückenträgers **4** sitzt. Der in der Gummifeder **3** steckende Mitnehmerstab **46** sitzt beidseitig drehstabil im Innenmehrkant **401** am freien Ende der Trägerarme **40**.

Die Sitzplatte **8** weist eine aus zwei Abschnitten **830**,**831** bestehende Vertiefung **83** auf. Ein Vertiefungsabschnitt **830** ist von oben eingearbeitet, der von der Vorderkante **810** der Sitzplatte **8** betrachtet vor der Lagerpfanne **43** liegt. Direkt an den Vertiefungsabschnitt **830** schliesst sich ein von unten eingearbeiteter Vertiefungsabschnitt **831** an, der über der Lagerpfanne **43** zwischen den Gelenkansätzen **821** positioniert ist. Somit lässt sich in den Vertiefungsabschnitt **830** ein Verriegelungsschieber **84** einsetzen, der von einer Feder **86** belastet stets partiell in den Vertiefungsabschnitt **831** hinein geschoben wird, so dass der Verriegelungsschieber **84** die Sitzplatte **8** untergreifend auf der vorderen Querwand **432** der Lagerpfanne **43** aufsetzt (Figur 3C zeigt den entriegelten Zustand). Damit ist die *Vertikalposition* des Stuhls arretiert. Auch bei massivem Druck durch den Benutzer gegen die Rückenstütze **5** bzw. den Rückenträger **4** bleiben der Rückenträger **4** mit der angesetzten Rückenstütze **5** in quasi senkrechter, vorgespannter *Vertikalposition.* Am Verriegelungsschieber **84** setzt eine Rückholmechanik **85** an, die mit einem Schalthebel **87** betätigbar ist, um im Bedarfsfall den Verriegelungsschieber **84** gegen die Wirkung der Feder **86** in die in Figur 3C gezeigte entriegelte Position zurück zu ziehen. Erst jetzt können Rückenträger **4** und Rückenstütze **5** nach hinten in die *Neigungsposition* bewegt werden. Der Verriegelungsschieber **84** verharrt durch Überschreiten eines Totpunktes der Rückholmechanik **85** im rückgezogenen Zustand, d.h. der Rückenträger **4** bleibt beweglich. Ein Vorschwenken des Rückenträgers **4** um die Hauptdrehachse **A1** bei völliger Entlastung des Sitzes **S** verhindert der in der Vertiefung **435** auf der hinteren Querwand **433** der Lagerpfanne **43** plazierte Vorspannkeil **45**, der von unten gegen die Sitzplatte **8** drückt.

In Figur 3D wird ferner ersichtlich, dass nahe der Hinterkante **811** der Sitzplatte **8** beidseits Anschrägungen vorgesehen sind; auch hier die Armlehnen ansetzen. Zu den bisher beschriebenen beiden vorderen Gelenkansätzen **820** an der Unterseite der Sitzplatte **8** sind zwei weitere innere Gelenkansätze **822** vorhanden, die ebenfalls auf der Drehachse **A3** liegen und jeweils in Richtung des Sitzträgers **2** versetzt sind, so dass die Gelenkansätze **820** aussen liegen die beiden inneren Gelenkansätze **822** sich gegenüber stehen und jeweils einen Abstand zum zugehörigen äusseren Gelenkansatz **820** einnehmen. Jeweils aussen am äusseren Gelenkansatz **820** ist ein Gelenk **9** mit seinem auf die Drehachse **A3** weisenden Gelenkschenkel **90** gerichtet, in dem sich auf der Drehachse **A3** eine Durchgangsbohrung **900** befindet. Zur Durchgangsbohrung **900** fluchtende Bohrungen sind gleichfalls auf der Achse **A3** liegend in den Gelenkansätzen **820**,**822** vorgesehen, wodurch sich als Achse auf der Drehachse **A3** ein Vorspannbolzen **88** einsetzen lässt, der sich vom Gelenkschenkel **90** - mit seinem Kopf **880** darin fest sitzend - durch die zwei zugehörigen Gelenkansätze **820**,**822** erstreckt. Am Schaftende **881** besitzt der Vorspannbolzen **88** einen Querschlitz **882.** Auf dem eingesetzten Vorspannbolzen **88** steckt zwischen dem Paar von Gelenkansätzen **820**,**822** eine Schraubenfeder **89**, die an einem Ende eine sich über den Federdurchmesser erstreckende Umbiegung **890** und am gegenüber liegenden Ende eine tangentiale Umbiegung **891** aufweist. Die tangentialen Umbiegungen **891** beider Schraubenfedern **89** liegen jeweils an der Unterseite der Sitzplatte **8** an, während die sich über den Federdurchmesser erstreckenden Umbiegungen **890** im Querschlitz **882** der Vorspannbolzen **88** stecken.

Damit addiert sich zur Wirkung der Gummifeder **3** die Wirkung der beiden Schraubenfedern **89.** Ein im Stuhl sitzender Benutzer, dessen Körpergewicht gegen den Rückenträger **4** bzw. die Rückenstütze **5** lastet - und der Verriegelungsschieber **84** ist zurück gezogen, also entriegelt - wird gleichzeitig von den Wirkungen der Gummifeder **3** und den Schraubenfedern **89** gestützt. Die Gummifeder **3** und die Schraubenfedern **89** sind parallel geschaltet. Bei Neigung des Rückenträgers **4** nach hinten dreht sich der Mitnehmerstab **46** in der Gummifeder **3** gegen deren ansteigende Wirkung und zugleich wird die Sitzplatte **8** synchron mitgeführt, so dass sich die Schraubenfedem **89** zunehmend verdrehen und dabei spannen. Zur Anpassung an die individuellen Bedürfnisse lässt sich der gesamte Federwiderstand der parallelen Anordnung aus den Schraubenfedern **89** und der Gummifeder **3** über das Handrad **26** einstellen, mit dem die Position des Zugelements **23** und damit die Vorspannung der Gummifeder **3** bestimmt wird.

### Figur 5

Während der Montage des Stuhls ist der Vorspannkeil **45** noch nicht in die Lagerpfanne **43** eingesetzt, somit kann man den Rückenträger **4** um die feststehende Hauptdrehachse **A1** in Richtung der Vorderkante **810** der Sitzplatte **8** bis in die *Montageposition* **P**_{**0**} nach vorn, quasi negativ anstellen. Dieser Bewegung folgt synchron die Sitzplatte **8,** die sich im Bereich der Vorderkante **810** abgesenkt und im Bereich der Hinterkante **811** angehoben wird. Es geschieht eine Bewegung um die feststehende Drehachse **A2** mit Absenkung der Drehachse **A3** sowie eine Bewegung um die Hauptdrehachse **A1** mit Anhebung der Drehachse **A4.** In der *Montageposition* **P**_{**0**} lassen sich die Gummifeder **3** und die Schraubenfedern **89** entspannt montieren. In der Relation zwischen den feststehenden Drehachsen **A1** und **A2** liegt die Drehachse **A2** über dem Niveau der Hauptdrehachse **A1.** Der maximale negative Anstellwinkel ist erreicht, wenn die Vertiefung **435** in der Lagerpfanne **43** mit ihrer Oberkante nahe der Hinterkante **811** gegen die Unterseite der Sitzplatte **8** stösst.

Mit dem Einfügen des Vorspannkeils **45** wird der Stuhl in die *Vertikalposition* **P**_{**1**} gebracht, d.h. die am Rückenträger **4** anmontierte Rückenstütze **5** steht etwa senkrecht und die Sitzplatte **8** hat etwa horizontale Stellung. Da feststehend, bleibt die Lage der Hauptdrehachse **A1** sowie der Drehachse **A2** am Lagerflansch **22** des Sitzträgers **2** unverändert. Die Gummifeder **2** sowie die Schraubenfedem **89** sind nun aber vorgespannt. Durch senkrechtes Stellen der Rückenstütze **5** schwenkt der Rückenträger **4** um die Hauptdrehachse **A1,** wodurch sich die Drehachse **A4** absenkt. Zeitgleich schwenken die Gelenke **9** um die Drehachse **A2** und die Gelenkschenkel **90** stellen sich etwa senkrecht, so dass die Drehachse **A3** nun leicht angehoben etwa senkrecht über der Drehachse **A2** steht. Vorzugsweise stehen in der *Vertikalposition* **P**_{**1**} die Gelenkschenkel **90** etwas geneigt, so dass die Drehachse **A3** der Drehachse **A2** in Richtung der Hauptdrehachse **A1** vorgelagert ist. Damit kann der Benutzer komfortabler durch Gewichtsverlagerung in die *Neigungsposition* **P**_{**2**} gelangen ohne sich gegen die Rückenstütze **5** stemmen zu müssen. Als vorteilhaft hat sich ferner erwiesen, die um die Hauptdrehachse **A1** veränderbare Drehachse **A4** in der *Vertikalposition* **P**_{**1**} so anzuordnen, dass die sich nahe der Hinterkante **811** der Sitzplatte **8** befindende Drehachse **A4** über der Hautdrehachse **A1** und Drehachse **A2** zu liegen kommt, aber unterhalb der Drehachse **A3** steht. Eine Rückkehr in die *Montageposition* **P**_{**0**} mit negativem Anstellwinkel ist ausgeschlossen, da die Oberkante des eingefügten Vorspannkeils **45** nahe der Hinterkante **811** gegen die Unterseite der Sitzplatte **8** stösst.

Der zurück gezogene Verriegelungsschieber **84** erlaubt bei ausreichender Gewichtsverlagerung durch den Benutzer die Verstellung des Sitzes **S** in die *Neigungsposition* **P**_{**2**}**.** Hierbei dreht sich der Rückenträger **4** um die Hauptdrehachse **A1,** die Drehachse **A4** senkt sich maximal bis auf das Niveau der Hauptdrehachse **A1** ab. Zugleich schwenken die Gelenke **9** um die Drehachse **A2,** so dass die Gelenkschenkel **90** zur Hauptdrehachse **A1** geneigt stehen und sich die Drehachse **A3** der Hauptdrehachse **A1** sowohl horizontal als auch vertikal angenähert hat, jedoch weiterhin über beiden Drehachsen **A1** und **A2** liegt. Die maximale Neigung des Sitzes **S** in der *Neigungsposition* **P**_{**2**} wird durch das Aufsetzen der Sitzplatte **8** im Bereich des unteren Vertiefungsabschnitts **831** auf der vorderen Querwand **432** der Lagerpfanne **43** begrenzt, was als Anschlag in der Endlage wirkt.

## Patentansprüche

1. Stuhlmechanik für einen Stuhl bestehend aus einem Untergestell (**U**) mit einem auf den Boden aufsetzenden Fuss (**1**) und einer darin auf einer Vertikalachse (**A**) eingesetzten Gasfeder (**13**) mit einer teleskopisch ausfahrbaren Kolbenstange (**14**) zur Höheneinstellung des Stuhls und einem Sitz (**S**) mit einem zuunterst angeordneten Sitzträger (**2**), der auf die Kolbenstange (**14**) aufgesetzt ist, wobei:
a) sich durch den Sitzträger (**2**) eine horizontale Hauptdrehachse (**A1**) erstreckt, auf der eine mechanische Torsionsfeder (**3**) angeordnet ist, an der ein um die Hauptdrehachse (**A1**) und gegen den Widerstand der Torsionsfeder (**3**) schwenkbarer Rückenträger (**4**) ansetzt;
b) eine Sitzplatte (**8**) zur Aufnahme eines Sitzpolsters (**801**) einerseits auf einer horizontalen Drehachse (**A4**) am Rückenträger (**4**) angelenkt ist und andererseits auf einer horizontalen Drehachse (**A3**) mit einem Gelenk (**9**) verbunden ist, das auf einer horizontalen Drehachse (**A2**) mit dem Sitzträger (**2**) in Verbindung steht, wodurch mit Verschwenken des Rückenträgers (**4**) zwischen einer *Vertikalposition* und einer *Neigungsposition* des Stuhls eine synchrone Positionsänderung der Sitzplatte (**8**) erfolgt, **dadurch gekennzeichnet, dass**
c) parallel zur Torsionsfeder (**3**) und in addierender Wirkung zum Widerstand der Torsionsfeder (**3**) eine weitere mechanische Feder (**89**) vorgesehen ist; und
d) die Drehachsen (**A1** bis **A4**) unterhalb der Sitzplatte (**8**) wie folgt positioniert sind:
da) die vordere Drehachse (**A3**), als Verbindung zwischen der Sitzplatte (**8**) und dem Gelenk (**9**), nahe der Vorderkante (**810**) der Sitzplatte (**8**), wobei die vordere Drehachse (**A3**) im Radius und Teilkreis um die feststehende Drehachse (**A2**), als Verbindung zwischen dem Gelenk (**9**) und dem Sitzträger (**2**), schwenkbar ist;
db) die hintere Drehachse (**A4**), als Verbindung zwischen der Sitzplatte (**8**) und dem Rückenträger (**4**), nahe der Hinterkante (**811**) der Sitzplatte (**8**), wobei die hintere Drehachse (**A4**) im Radius und Teilkreis um die feststehende Hauptdrehachse (**A1**) schwenkbar ist; und
dc) die Hauptdrehachse (**A1**) zwischen und unterhalb der vorderen und der hinteren Drehachse (**A3,A4**).

2. Stuhlmechanik nach Anspruch 1, **dadurch gekennzeichnet, dass**
a) die feststehende Drehachse (**A2**) oberhalb der Ebene der Hauptdrehachse (**A1**) liegt;
b) in der *Vertikalposition* des Stuhls die vordere Drehachse (**A3**) annähernd senkrecht über der feststehenden Drehachse (**A2**) liegt; und
c) in der maximalen *Neigungsposition* die hintere Drehachse (**A4**) zumindest bis nahe auf die Ebene der Hauptdrehachse (**A1**) absenkbar ist.

3. Stuhlmechanik nach Anspruch 1 oder 2, **dadurch gekennzeichnet, dass**
a) in der *Vertikalposition* des Stuhls die vordere Drehachse (**A3**) in Relation zur Hauptdrehachse (**A1**) der feststehenden Drehachse (**A2**) vorgelagert ist;
b) in der *Vertikalposition* des Stuhls der Horizontalabstand zwischen der feststehenden Drehachse (**A2**) und der Hauptdrehachse (**A1**) sowie der Horizontalabstand zwischen der Hauptdrehachse (**A1**) und der hinteren Drehachse (**A4**) in einem Grössenverhältnis von bereichsweise 1:2 liegt; und
c) in der maximalen *Neigungsposition* die Sitzplatte (**8**) eine Schräglage im Bereich von 15° aufweist.

4. Stuhlmechanik nach Anspruch 1, **dadurch gekennzeichnet, dass**
a) die Torsionsfeder (**3**) besteht aus:
aa) einem inneren Stahlkern (**30**),
ab) einer auf den Stahlkern (**30**) fest aufgebrachten Gummischicht (**31**), und
ac) einem auf die Gummischicht (**31**) fest aufgebrachten äusseren Stahlmantel (**32**); wobei
b) sich durch den Stahlkern (**30**), auf der Hauptdrehachse (**A1**) liegend, ein mehrkantiger Durchgang (**300**) erstreckt, in den ein komplementär profilierter Mitnehmerstab (**46**) eingesetzt ist;
c) der Mitnehmerstab (**46**) mit seinen äusseren Enden in den mit einem Innenmehrkant (**401**) versehenen freien Enden des mit zwei Trägerarmen (**40**), gabelförmig ausgebildeten Rückenträgers (**4**) steckt; und
d) am äusseren Stahlmantel (**32**) ein verstellbares Zugelement (**23**) zur Einstellung der Vorspannung der Torsionsfeder (**3**) befestigt ist.

5. Stuhlmechanik nach Anspruch 1, **dadurch gekennzeichnet, dass**
a) die weitere mechanische Feder (**89**) auf der vorderen Drehachse (**A3**) angeordnet ist und sich als Schraubenfeder (**89**) mit einem Ende (**891**) unterhalb der Sitzplatte (**8**) abstützt, während das andere Ende (**890**) der Schraubenfeder (**89**) an einem Vorspannbolzen (**88**) befestigt ist; und
b) der Vorspannbolzen (**88**), auf der vorderen Drehachse (**A3**) liegend, fest in das Gelenk (**9**) eingesetzt ist und in an der Unterseite der Sitzplatte (**8**) vorhandenen vorderen Gelenkansätzen (**820,822**) drehbar steckt; wobei
c) Gelenk (**9**), Vorspannbolzen (**88**), Schraubenfeder (**89**) und Gelenkansätze (**820,822**) jeweils zweifach vorhanden, symmetrisch zur Torsionsfeder (**3**) angeordnet sind.

6. Stuhlmechanik nach Anspruch 1 oder 4, **dadurch gekennzeichnet, dass** der Rückenträger (**4**)
a) zwischen seinen zwei Trägerarmen (**40**) eine unterhalb der Sitzplatte (**8**) angeordnete Lagerpfanne (**43**) aufweist, durch die sich die hintere Drehachse (**A4**) erstreckt und auf der, auf einem Achsstab (**44**) steckend, an der Unterseite der Sitzplatte (**8**) vorhandene hintere Gelenkansätze (**821**) angelenkt sind; und
b) oberhalb der Sitzplatte (**8**) die zwei Trägerarme (**40**) in einer U-förmigen Führung (**41**) münden, die der höhenverstellbaren Aufnahme einer Rückenstütze (**5**) dient.

7. Stuhlmechanik nach Anspruch 1 oder 4, **dadurch gekennzeichnet, dass** der Sitzträger (**2**) besteht aus:
a) einem mittleren Hülsenkörper (**20**) mit der durchlaufenden Hauptdrehachse (**A1**) zur Aufnahme der Torsionsfeder (**3**),
b) einem hinten an den Hülsenkörper (**20**) ansetzenden Aufsteckflansch (**21**) mit einer auf der Vertikalachse (**A**) verlaufenden Konusbohrung (**210**) zum Aufsetzen auf die Kolbenstange (**14**) der Gasfeder (**13**), und
c) einem vorn an den Hülsenkörper (**20**) ansetzenden Lagerflansch (**22**) mit einer auf der feststehenden Drehachse (**A2**) und parallel zur Hauptdrehachse (**A1**) verlaufenden Durchgangsbohrung (**220**) zur Aufnahme eines Achsstabes, auf dem beidseits des Lagerflansches (**22**) die Gelenke (**9**) angeordnet sind; wobei
d) der Hülsenkörper (**20**) eine Aussparung (**200**) zum Anbringen des Zugelements (**23**) auf dem äusseren Stahlmantel (**32**) der Torsionsfeder (**3**) aufweist.

8. Stuhlmechanik nach Anspruch 6, **dadurch gekennzeichnet, dass**
a) die Rückenstütze (**5**) besteht aus:
b) einem unteren Basisholm (**50**) zum Einsetzen in die Führung (**41**) am Rückenträger (**4**),
c) einem am Basisholm (**50**) ansetzenden, sich aufwärts erstreckenden Mittelholm (**52**),
d) zwei symmetrisch zwischen Basisholm (**50**) und Mittelholm (**52**) bogenförmig und horizontal abgehenden Lumbalauslegern (**51**) zur Halterung und zum Aufspannen einer elastischen Rückenschale (**7**), und
e) zwei oben vom Mittelholm (**52**) abgehenden, sich Y-förmig geöffneten Stützarmen (**53**); wobei
f) die freien Enden der Lumbalausleger (**51**) Durchgangsbohrungen (**510**) zum Befestigen der Rückenschale (**7**) aufweisen;
g) die Stützarme (**53**) freie Enden (**530**) besitzen, die in Taschen (**710**) eingesteckt sind, welche sich an der Hinterseite der Rückenschale (**7**), vorzugsweise in den oberen Ecken, befinden; und
h) an der Rückenstütze (**5**) eine in Neigung und Höhe verstellbare Kopfstütze (**6**) befestigt ist.

9. Stuhlmechanik nach Anspruch 8, **dadurch gekennzeichnet, dass** das in die freien Enden der Lumbalausleger (**51**), zur variablen Spannung der Rückenschale (**7**) in deren Lumbalbereich (**70**), in Durchgangsbohrungen (**510**) drehbare Exzenter (**55**) eingesetzt sind, deren exzentrisch angeordneten Spannbolzen in die Rückenschale (**7**) eingreifen.

10. Stuhlmechanik nach Anspruch 9, **dadurch gekennzeichnet, dass**
a) die Exzenter (**55**) einen Drehknopf (**550**) aufweisen, an den sich eine koaxiale Zylinderpartie (**551**) anschliesst, die zum Einsetzen in eine der Durchgangsbohrungen (**510**) bestimmt ist;
b) durch den Exzenter (**55**) der exzentrisch angeordnete Spannbolzen ragt; und
c) der Spannbolzen zugleich als Halteschraube wirkt, die in die Rückenschale (**7**) eingreift.

11. Stuhlmechanik nach Anspruch 8, **dadurch gekennzeichnet, dass**
a) die Rückenschale (**7**) aus einem elastisch nachgiebigen Material besteht;
b) in ihrem Lumbalbereich (**70**) Dehnungsschlitze aufweisen kann; und
c) von einem Bezug (**73**) zumindest auf der Benutzerseite überspannt sein kann.

12. Stuhlmechanik nach Anspruch 11, **dadurch gekennzeichnet, dass**
a) der Bezug (**73**) semitransparent, vorzugsweise netzförmig, ist und die Rückenschale (**7**) auf der Benutzerseite überspannt, unbelastet hierbei partiell von der Oberfläche der Rückenschale (7) zur Verbesserung des Sitzklimas abhebt, und aufweist:
ba) unten eine nach oben offene Tasche (**730**) zum Einstecken der unteren Partie der Rückenschale (**7**),
bb) oben eine Oberpartie (**731**) zum Umschlagen um die Oberkante (**71**) der Rückenschale (**7**),
bc) seitlich je eine Lateralpartie (**732**) zum Umschlagen um die Flanken der Rückenschale (**7**),
bd) zwischen der Oberpartie (**731**) und den Lateralpartien (**732**) jeweils eine Aussparung (**733**) zum Durchtritt der beiden an der Rückenschale (**7**) befestigten Stützarme (**53**); und
be) Schnellverschlüsse zwischen der Oberpartie (**731**) und den Lateralpartien (**732**), welche die Stützarme (**53**) untergreifen.

13. Stuhlmechanik nach Anspruch 8, **dadurch gekennzeichnet, dass**
a) die Kopfstütze (**6**) aus einer Vertikalstrebe (**60**) sowie einem Kopfpolster (**61**) besteht;
b) ein Arretierelement (**62**) vorgesehen ist, das zum Befestigen der Vertikalstrebe (**60**) der Kopfstütze (**6**) an der Rückenstütze (**5**) dient; und
c) das Kopfpolster (**61**) mit einem semitransparenten, vorzugsweise netzförmigen Überzug (**610**) versehen ist.

14. Stuhlmechanik nach Anspruch 1, **dadurch gekennzeichnet, dass** zur Arretierung des Sitzes (**S**) in einer *Vertikalposition* (**P**_{**1**}) ein von einer Feder (**86**) belasteter Verriegelungsschieber (**84**) in der Sitzplatte (**8**) angeordnet ist.

15. Stuhlmechanik nach Anspruch 1, **dadurch gekennzeichnet, dass** zur Einstellung der Tiefenposition des Sitzes (**S**)
a) ein Hebel (**803**), der von einem Federelement (**806**) in Vorspannung gehalten wird, in der Sitzplatte (**8**) angeordnet ist; und
b) am Hebel (**803**) Arretierelemente (**807**) und dazu komplementär unterhalb des Polsterträgers (**80**) ein Raster (**800**) vorgesehen sind, welche unbetätigt miteinander im Eingriff sind und ein Verschieben des Polsterträgers (**80**) blockieren, gegen den Druck des Federelements (**806**) aber voneinander lösbar sind.

16. Stuhlmechanik nach Anspruch 15, **dadurch gekennzeichnet, dass**
a) das Federelement (**806**) eine sich vom Hebel (**803**) erstreckende und an der Sitzplatte (**8**) abstützende Federzunge (**806**) ist;
b) die Arretierelemente (**807**) nach oben ragende Nasen (**807**) sind;
c) das Raster (**800**) aus einer Lochreihe (**800**) besteht, wodurch eine Verstellung in mehreren Stufen ermöglicht wird;
d) die maximal vordere und die maximal hintere Position des Polsterträgers (**80**) von Anschlägen (**809,810;813**) begrenzt sind; und
e) der Polsterträger (**80**) auf der Sitzplatte (**8**) durch nutenförmige Konturen (**808,814**) einerseits unterhalb des Polsterträgers (**80**) und andererseits komplementär an den Seitenrändern der Sitzplatte (**8**) geführt ist.

## Claims

1. Mechanism for a chair, comprising an underframe (**U**) with a base (**1**), which is positioned on the floor, and a pneumatic spring (**13**) which is inserted in said base along a vertical axis (**A**) and has a telescopically extendible piston rod (**14**) for adjusting the height of the chair, and also comprising a seat (**S**) with a seat support (**2**) which is arranged at the bottom and is positioned on the piston rod (**14**), wherein:
a) extending through the seat support (**2**) is a horizontal main axis of rotation (**A1**) along which there is arranged a mechanical torsion spring (**3**), which is adjoined by a rear support (**4**) which can be pivoted about the main axis of rotation (**A1**), counter to the resistance of the torsion spring (**3**);
b) a seat panel (**8**) for receiving a seat cushion (**801**), on the one hand, is articulated on the rear support (**4**) along a horizontal axis of rotation (**A4**) and, on the other hand, is connected to an articulation (**9**) along a horizontal axis of rotation (**A3**), said articulation (**9**) being connected to the seat support (**2**) along a horizontal axis of rotation (**A2**), as a result of which, as the rear support (**4**) is pivoted between a *vertical position* and an *inclined position* of the chair, a synchronous change in position of the seat panel (**8**) takes place, **characterised in that**
c) provided parallel to the torsion spring (**3**), and with accumulative effect in relation to the resistance of the torsion spring (**3**), is a further mechanical spring (**89**); and
d) the axes of rotation (**A1** to **A4**) are positioned beneath the seat panel (**8**) as follows:
da) the front axis of rotation (**A3**), as connection between the seat panel (**8**) and the articulation (**9**), is in the vicinity of the front edge (**810**) of the seat panel (**8**), the front axis of rotation (**A3**) being pivotable radially over part of a circle about the fixed axis of rotation (**A2**), as connection between the articulation (**9**) and the seat support (**2**);
db) the rear axis of rotation (**A4**), as connection between the seat panel (**8**) and the rear support (**4**), is in the vicinity of the rear edge (**811**) of the seat panel (**8**), the rear axis of rotation (**A4**) being pivotable radially over part of a circle about the fixed main axis of rotation (**A1**); and
dc) the main axis of rotation (**A1**) is between and beneath the front and the rear axes of rotation (**A3,A4**).

2. Mechanism for a chair as claimed in claim 1, **characterised in that**
a) the fixed axis of rotation (**A2**) is located above the plane of the main axis of rotation (**A1**);
b) in the *vertical position* of the chair, the front axis of rotation (**A3**) is located substiantially vertically above the fixed axis of rotation (**A2**); and
c) in the maximum *inclined position,* the rear axis of rotation (**A4**) can be lowered at least into the vicinity of the plane of the main axis of rotation (**A1**).

3. Mechanism for a chair as claimed in claim 1 or 2, **characterised in that**
a) in the *vertical position* of the chair, the front axis of rotation (**A3**) is arranged in front of the fixed axis of rotation (**A2**), in relation to the main axis of rotation (**A1**);
b) in the *vertical position* of the chair, the ratio of the horizontal spacing between the fixed axis of rotation (**A2**) and the main axis of rotation (**A1**) and the horizontal spacing between the main axis of rotation (**A1**) and the rear axis of rotation (**A4**) is in the region of 1 : 2; and
c) in the maximum *inclined position*, the seat panel (**8**) is in a sloping position in the region of 15°.

4. Mechanism for a chair as claimed in claim 1, **characterised in that**
a) the torsion spring (**3**) comprises:
aa) an inner steel core (**30**),
ab) a rubber layer (**31**) which is firmly applied to the steel core (**30**), and
ac) an outer steel casing (**32**) which is firmly applied to the rubber layer (**31**);
b) extending through the steel core (**30**), along the main axis of rotation (**A1**), is a polygonal through-passage (**300**) into which a carry-along rod (**46**) of complementary profile is inserted;
c) the carry-along rod (**46**) has its outer ends positioned in the free ends of the rear support (**4**), the latter being designed in the form of a fork with two support arms (**40**) and said free ends being provided with a polygonal socket (**401**); and
d) fastened on the outer steel casing (**32**) is an adjustable drawing element (**23**) for adjusting the prestressing of the torsion spring (**3**).

5. Mechanism for a chair as claimed in claim 1, **characterised in that**
a) the further mechanical spring (**89**) is arranged along the front axis of rotation (**A3**) and is supported, as a helical spring (**89**), beneath the seat panel (**8**) by way of one end (**891**), while the other end (**890**) of the helical spring (**89**) is fastened on a pretensioning bolt (**88**); and
b) the pretensioning bolt (**88**), located along the front axis of rotation (**A3**), is firmly inserted into the articulation (**9**) and is positioned rotatably in front articulation extensions (**820,822**) provided on the underside of the seat panel (**8**); wherein
c) there are in each case two articulations (**9**), pretensioning bolts (**88**), helical springs (**89**) and articulation extensions (**820,822**), arranged symmetrically in relation to the torsion spring (**3**).

6. Mechanism for a chair as claimed in claim 1 or 4, **characterised in that** the rear support (**4**),
a) between its two support arms (**40**), has a bearing bushing (**43**) which is arranged beneath the seat panel (**8**), through which the rear axis of rotation (**A4**) extends and on which, positioned on an axial rod (**44**), rear articulation extensions (**821**) provided on the underside of the seat panel (**8**) are articulated; and,
b) above the seat panel (**8**), the two support arms (**40**) open out in a U-shaped guide (**41**) which serves for receiving a backrest (**5**) in a height-adjustable manner.

7. Mechanism for a chair as claimed in claim 1 or 4, **characterised in that** the seat support (**2**) comprises:
a) a central sleeve body (**20**), with the main axis of rotation (**A1**) running through it, for receiving the torsion spring (**3**),
b) a plug-on flange (**21**) which adjoins the rear of the sleeve body (**20**) and has a conical bore (**210**) which runs along the vertical axis (**A**) and is intended for positioning on the piston rod (**14**) of the pneumatic spring (**13**), and
c) a bearing flange (**22**) which adjoins the front of the sleeve body (**20**) and has a through-passage bore (**220**) which runs along the fixed axis of rotation (**A2**), parallel to the main axis of rotation (**A1**), and is intended for receiving an axial rod on which the articulations (**9**) are arranged, on either side of the bearing flange (**22**); wherein
d) the sleeve body (**20**) has a cutout (**200**) for fitting the drawing element (**23**) on the outer steel casing (**32**) of the torsion spring (**3**).

8. Mechanism for a chair according to Claim 6, **characterised in that**
a) the backrest (**5**) comprises:
b) a bottom, base member (**50**) for insertion into the guide (**41**) on the rear support (**4**),
c) an upwardly extending central member (**52**) which adjoins the base member (**50**),
d) two lumbar extension arms (**51**) which extend out horizontally in arcuate form symmetrically between the base member (**50**) and central member (**52**) and are intended for securing and tensioning an elastic back shell (**7**), and
e) two supporting arms (**53**) which extend out from the top of the central member (**52**) and open in the form of a Y; wherein
f) the free ends of the lumbar extension arms (**51**) have through-passage bores (**510**) for fastening the back shell (**7**);
g) the supporting arms (**53**) have free ends (**530**) which are positioned in pockets (**710**) which are located on the rear side of the back shell (**7**), preferably in the top corners; and
h) a headrest (**6**) which can be adjusted in terms of inclination and height is fastened on the backrest (**5**).

9. Mechanism for a chair as claimed in claim 8, **characterised in that** inserted into through-passage bores (**510**) in the free ends of the lumbar extension arms (**51**), for the variable tensioning of the back shell (**7**) in the lumbar region (**70**) thereof, are rotatable eccentrics (**55**), of which the eccentrically arranged tensioning bolts engage in the back shell (**7**).

10. Mechanism for a chair as claimed in claim 9, **characterised in that**
a) the eccentrics (**55**) have a turning knob (**550**) which is adjoined by a coaxial cylinder portion (**551**) which is intended for insertion into one of the through-passage bores (**510**);
b) the eccentrically arranged tensioning bolt projects through the eccentric (**55**); and
c) the tensioning bolt acts, at the same time, as a retaining screw which engages in the back shell (**7**).

11. Mechanism for a chair as claimed in claim 8, **characterised in that**
a) the back shell (**7**) consists of an elastically compliant material;
b) may have extension slots in its lumbar region (**70**); and
c) may be spanned by a covering (**73**) at least on the user side.

12. Mechanism for a chair as claimed in claim 11, **characterised in that**
a) the covering (**73**) is semitransparent, preferably mesh-like, and the back shell (**7**), spanned by the cover on the user side, lifts off partially from the surface of the back shell (**7**), in the non-loaded state, in order to improve the seat-climate conditions, and has:
ba) at the bottom, a pocket (**730**) which is open at the top and is intended for the positioning of the bottom portion of the back shell (**7**),
bb) at the top, a top portion (**731**) for folding over the top edge (**71**) of the back shell (**7**),
bc) on the sides, in each case one lateral portion (**732**) for folding over the flanks of the back shell (**7**),
bd) between the top portion (**731**) and the lateral portions (**732**), in each case one cutout (**733**) for the through-passage of the two supporting arms (**53**) fastened on the back shell (**7**); and
be) quick-action closures, between the top portion (**731**) and the lateral portions (**732**), which engage beneath the supporting arms (**53**).

13. Mechanism for a chair as claimed in claim 8, **characterised in that**
a) the headrest (**6**) comprises a vertical strut (**60**) and a head cushion (**61**);
b) there is provided a securing element (**62**) which serves for fastening the vertical strut (**60**) of the headrest (**6**) on the backrest (**5**); and
c) the head cushion (**61**) is provided with a semitransparent, preferably mesh-like covering (**610**).

14. Mechanism for a chair as claimed in claim 1, **characterised in that**, in order to secure the seat (**S**) in a *vertical position* (**P**_{**1**}), a locking slide (**84**) loaded by a spring (**86**) is arranged in the seat panel (**8**).

15. Mechanism for a chair as claimed in claim 1, **characterised in that**, in order to adjust the level of the seat (**S**),
a) a lever (**803**), which is retained under prestressing by a spring element (**806**), is arranged in the seat panel (**8**); and
b) securing elements (**807**) are provided on the lever (**803**) and a grid arrangement (**800**) is provided, to complement said securing elements, beneath the cushion support (**80**), these being in engagement with one another in the non-actuated state and blocking displacement of the cushion support (**80**), but being capable of being released from one another counter to the pressure of the spring element (**806**).

16. Mechanism for a chair as claimed in claim 15, **characterised in that**
a) the spring element (**806**) is a spring tongue (**806**) which extends from the lever (**803**) and is supported on the seat panel (**8**);
b) the securing elements (**807**) are upwardly projecting noses (807);
c) the grid arrangement (**800**) comprises a row of holes (**800**), as a result of which adjustment in a number of stages is made possible;
d) the maximum front position and the maximum rear position of the cushion support (**80**) are bounded by stops (**809,810;813**); and
e) the cushion support (**80**) is guided on the seat panel (**8**) by groove-like contours (**808,814**), on the one hand, beneath the cushion support (**80**) and, on the other hand, in complementary form on the side borders of the seat panel (**8**).

## Revendications

1. Mécanique de fauteuil pour un fauteuil composé deun châssis de base (**U**) avec un pied se reposant sur le sol (**1**) et un ressort à gaz (**13**) intérieurement incorporé sur un axe vertical (**A**) avec une tige-piston (**14**) à coulissement hydraulique pour régler la hauteur du fauteuil et un siège (**S**) avec un support de siège (**2**) disposé en dessous, posé sur la tige-piston (**14**), tandis que:
a) en travers du support de siège (**2**) s'étend un axe de rotation principal, horizontal (**A1**) sur lequel est disposé un ressort mécanique à torsion (**3**) auquel se rattache un support de dossier (**4**) pivotant autour de l'axe de rotation principal (**A1**) et contre la résistance du ressort à torsion (**3**);
b) une plaque de siège (**8**) recevant un rembourrage de siège (**801**) est d'une part accouplée à un axe de rotation horizontal (**A4**) du support de dossier (**4**) et, d'autre part, fixée sur un axe de rotation horizontal (**A3**) à l'aide d'une articulation (**9**) reliée au support de siège (**2**) sur l'axe de rotation horizontal (**A2**) ce qui, par balancement du support de dossier (**4**) entre une *position verticale* et une *position inclinée* du fauteuil, entraîne un changement de position synchrone de la plaque de siège (**8**), **caractérisé par** ce que
c) parallèlement au ressort à torsion (**3**) et avec un effet se rajoutant à la résistance du ressort à torsion (**3**) un autre ressort mécanique (**89**) est prévu; et
d) les axes de rotation (**A1** à **A4**) en dessous de la plaque de siège (**8**) sont positionnés comme suit:
da) l'axe de rotation avant (**A3**), relie la plaque de siège (**8**) et l'articulation (**9**), près du bord avant (**810**) de la plaque de siège (**8**), l'axe de rotation avant (**A3**) étant orientable en son rayon et cercle primitif autour de l'axe de rotation fixe (**A2**) qui relie l'articulation (**9**) et le support de siège (**2**);
db) l'axe de rotation arrière (**A4**), relie la plaque de siège (**8**) et le support du dossier (**4**), près du bord arrière (**811**) de la plaque de siège (**8**), l'axe de rotation arrière (**A4**) étant orientable en son rayon et cercle primitif autour le l'axe de rotation principal (**A1**); et
dc) l'axe de rotation principal (**A1**) est en dessous et entre les axes de rotation avant et arrière (**A3,A4**).

2. Mécanique de fauteuil selon revendication 1 **caractérisée par** ce que
a) l'axe de rotation fixe (**A2**) se situe au-dessus du niveau de l'axe de rotation principal (**A1**);
b) en *position verticale* du fauteuil, l'axe de rotation avant (**A3**) se tient à peu près à la verticale au-dessus de l'axe de rotation fixe (**A2**); et
c) en *position inclinée* maximale, l'axe arrière (**A4**) se laisse rabaisser au moins jusque près du niveau de l'axe de rotation principal (**A1**).

3. Mécanique de fauteuil selon revendication 1 ou 2, **caractérisée par** ce que
a) en *position verticale* du fauteuil, l'axe de rotation avant (**A3**) par rapport à l'axe de rotation principal (**A1**) se situe avant l'axe de rotation fixe (**A2**);
b) en *position verticale* du fauteuil, l'écart horizontal entre l'axe de rotation fixe (**A2**) et l'axe de rotation principal (**A1**) ainsi que l'écart horizontal entre l'axe de rotation principal (**A1**) et l'axe de rotation arrière (**A4**) se situent dans un rapport de grandeur de l'ordre de 1 : 2; et
c) en *position inclinée* maximale, la plaque de siège (**8**) présente une inclinaison de l'ordre de 15°.

4. Mécanique de fauteuil selon revendication 1, **caractérisée par** ce que
a) le ressort à torsion (**3**) consiste en:
aa) une âme d'acier (**30**),
ab) une couche de caoutchouc (**31**) enrobant l'âme d'acier (**30**), et
ac) une enveloppe d'acier externe (**32**) solidement appliquée sur la couche de caoutchouc (**31**); tandis
b) qu'à travers l'âme d'acier (**30**), appuyée sur l'axe de rotation principal (**A1**), existe un passage polygonal (**300**) dans lequel passe une barre d'entraînement (**46**) profilée, complémentaire;
c) la barre d'entraînement (**46**) rentre avec ses extrémités dans les extrémités libres à encoche polygonale (**401**) des deux branches porteuses (**40**) du support de dossier (**4**) conçu en forme de fourche; et
d) un élément de traction réglable (**23**) est fixé sur l'enveloppe d'acier externe (**32**) pour régler la pré-tension du ressort à torsion (**3**).

5. Mécanique de fauteuil selon revendication 1, **caractérisée par** ce que
a) l'autre ressort mécanique (**89**) est disposé sur l'axe de rotation avant (**A3**) et qu'il s'appuie comme ressort hélicoïdal (**89**) avec une extrémité (**891**) en dessous de la plaque de siège (**8**) tandis que l'autre extrémité (**890**) du ressort (**89**) est fixée à un boulon de pré-tension (**88**); et que
b) le boulon de pré-tension (**88**), placé sur l'axe de rotation avant (**A3**) est solidement engagé dans l'articulation (**9**) et rentre dans les embases avant (**820,822**) de l'articulation sous la plaque de siège (**8**) de sorte qu'il peut tourner; tandis que
c) l'articulation (**9**), les boulons de pré-tension (**88**), les ressorts hélicoïdaux (**89**) et les embases d'articulation (**820,822**) existant deux par deux, sont tous disposés symétriquement par rapport au ressort à torsion (**3**).

6. Mécanique de fauteuil selon revendication 1 ou 4, **caractérisée par** ce que le support de dossier (**4**)
a) comporte, entre ses deux branches porteuses (**40**), sous la plaque de siège (**8**), une semelle d'appui (**43**) à travers laquelle s'étend l'axe de rotation arrière (**A4**) et sur laquelle sont accouplées les embases arrières d'articulations (**821**) encastrées sur une tige axiale (**44**), en dessous de la plaque de siège (**8**); et
b) au-dessus de la plaque de siège (**8**) les deux branches porteuses (**40**) aboutissent à un guide en U (**41**) servant à recevoir un support de dossier (**5**) réglable en hauteur.

7. Mécanique de fauteuil selon revendication **1** ou **4,** **caractérisée par** ce que le support de siège (**2**) consiste en:
a) un corps creux médian (**20**) avec axe de rotation principal (**A1**) qui le traverse pour recevoir le ressort à torsion (**3**),
b) une bride rapportée (**21**) fixée à l'arrière au corps creux (**20**), avec alésage conique (**210**) dans le sens de l'axe vertical (**A**) pour recevoir la tige-piston (**14**) du ressort à gaz (**13**), et
c) une bride à palier (**22**) fixée à l'avant au corps creux (**20**) avec un alésage traversant (**220**) dans l'axe de rotation fixe (**A2**) et parallèlement à l'axe de rotation principal (**A1**) destiné à recevoir une tige axiale sur laquelle sont disposées les articulations (**9**) des deux côtés de la bride à palier (**22**); tandis que
d) le corps creux (**20**) comporte une encoche (**200**) pour mettre l'élément de traction (**23**) sur l'enveloppe d'acier externe (**32**) du ressort à torsion (**3**).

8. Mécanique de fauteuil selon revendication 8, **caractérisée par** ce que
a) le support de dossier (**5**) consiste en
b) un longeron de base inférieur (**50**) à insérer dans le guide (**41**) du support de dossier (**4**),
c) un longeron médian (**52**) prolongeant le longeron de base inférieur (**50**) et s'étendant vers le haut,
d) deux bras lombaires (**51**) horizontaux et courbes, symétriquement disposés entre le longeron de base (**50**) et le longeron médian (**52**) pour maintenir et tendre une coque dorsale élastique (**7**), et
e) deux bras renforçateurs (**53**) partant du haut du longeron médian (**52**) et s'ouvrant en Y; tandis que
f) les extrémités libres des bras lombaires (**51**) comportent des alésages traversants (**510**) pour y fixer la coque dorsale (**7**);
g) les bras renforçateurs (**53**) ont des extrémités libres (**530**) insérées dans des poches (**710**) disposées au dos de la coque dorsale (**7**) de préférence aux deux angles supérieurs; et
h) sur le dossier (**5**) est fixé un appuie-tête (**6**) d'inclinaison et de hauteur réglables.

9. Mécanique de fauteuil selon revendication 8, **caractérisée par** ce que les extrémités libres des bras lombaires (**51**) comportent dans leurs alésages traversants (**510**) des excentriques (**55**) à tourner pour régler la tension de la coque dorsale (**7**) en sa zone lombaire (**70**), et dont les boulons de tension disposés de manière excentrique rentrent dans la coque dorsale (**7**).

10. Mécanique de fauteuil selon revendication 9, **caractérisée par** ce que
a) les excentriques (**55**) sont munis d'un bouton rotatif (**550**) auquel se rajoute une partie cylindrique coaxiale (**551**) destinée à être insérée dans l'un des alésages traversants (**510**):
b) le boulon de tension disposé de manière excentrique ressort à travers l'excentrique (**55**);
c) le boulon de tension sert également de vis de maintien en se vissant dans la coque dorsale (**7**).

11. Mécanique de fauteuil selon revendication 8, **caractérisée par** ce que
a) la coque dorsale (**7**) est conçue dans un matériau élastique et souple;
d) b) peut avoir des fentes d'élongation dans sa zone lombaire (**70**); et
e) c) peut être tendue d'un revêtement (**73**), au moins sur la face d'utilisation.

12. Mécanique de fauteuil selon revendication 11, **caractérisée par** ce que
a) le revêtement (**73**) est semi-transparent et de préférence ajouré et que la coque dorsale (**7**) est tendue sur la face d'utilisation et, sans charge, se soulève partiellement de la surface de la coque dorsale (**7**) pour améliorer la respiration de l'assise, et présente:
ba) en bas, une poche (**730**) s'ouvrant vers le haut pour y insérer la partie inférieure de la coque dorsale (**7**),
bb) en haut, une partie supérieure (**731**) à rabattre par dessus le bord supérieur (**71**) de la coque dorsale (**7**),
bc) de chaque côté, une partie latérale (**732**) à rabattre par dessus les flancs de la coque dorsale (**7**),
bd) entre la partie supérieure (**731**) et les parties latérales (**732**), de part et d'autre, une encoche (**733**) pour laisser passer les deux bras renforçateurs (**53**) fixés à la coque dorsale (**7**); et
be) des fermetures rapides entre la partie supérieure (**731**) et les parties latérales (**732**), qui prennent en dessous des bras renforçateurs (**53**).

13. Mécanique de fauteuil selon revendication 8, **caractérisée par** ce que
a) l'appuie-tête (**6**) se compose d'un montant (**60**) et d'un repose-tête rembourré (**61**);
b) un élément d'arrêt (**62**) est prévu pour fixer le montant (**60**) de l'appuie-tête (**6**) au support de dossier (**5**); et que
c) le repose-tête (**61**) est muni d'un revêtement (**610**) semi-transparent, de préférence ajouré.

14. Mécanique de fauteuil selon revendication 1, **caractérisée par** ce que le blocage du siège (**S**) en *position verticale* (**P**_{**1**}) se fait au moyen d'un taquet de verrouillage (**84**) tendu par un ressort (**86**), disposé dans la plaque de siège (**8**).

15. Mécanique de fauteuil selon revendication 1, **caractérisée par** ce que le réglage du siège (**S**) en *position inclinée* se fait au moyen
a) d'un levier (**803**), maintenu sous pré-tension par un élément-ressort (**806**) disposé dans la plaque de siège (**8**); et
b) d'éléments d'arrêt (**807**) associés au levier (**803**) ainsi que d'une grille (**800**) complémentaire placée en dessous du porte-rembourrage (**80**) qui restent encliquetés quand ils ne sont pas actionnés, bloquant le déplacement du porte-rembourrage (**80**) contre la pression de l'élément-ressort (**806**), mais pouvant être dégagés les uns des autres.

16. Mécanique de fauteuil selon revendication 15, **caractérisée par** ce que
a) l'élément-ressort (**806**) est une lame élastique (**806**) qui se soulève du levier (**803**) et va s'appuyer contre la plaque de siège (**8**);
b) les éléments d'arrêt (**807**) sont des ergots (**807**) dressés vers le haut;
c) la grille (**800**) consiste en une rangée de trous (**800**) permettant d'effectuer un réglage à différents niveaux;
d) les positions maximales avant et arrière du porte-rembourrage (80) sont délimitées par des butées (**809,810;813**); et
e) le porte-rembourrage (**80**) sur la plaque de siège (**8**) est guidé par des contours rainurés (**808,814**) pratiqués d'une part sous le porte-rembourrage (**80**) et d'autre part, complémentaires aux bords latéraux de la plaque de siège (**8**).
